# EUROPÄISCHE PATENTSCHRIFT

(11) **EP 0 290 989 B1**
(45) Veröffentlichungstag und Bekanntmachung des Hinweises auf die Patenterteilung: **30.03.1994**
(21) Anmeldenummer: 88107397.7
(22) Anmeldetag: 07.05.1988
(51) Int. Cl.: H01R 13/74

(54) **An einer Montageplatte schwimmend befestigte Steckkupplung**
Coupling plug floatingly mounted on a mounting plate
Prise de courant montée flottante sur une plaque de montage

(30) Priorität: 14.05.1987 DE 3716152
(43) Veröffentlichungstag der Anmeldung: 17.11.1988
(73) Patentinhaber: Alcatel SEL Aktiengesellschaft, D-70435 Stuttgart (DE)
(72) Erfinder: Pickel, Wolfgang, D-7000 Stuttgart (DE)
(74) Vertreter: Gähr, Hans-Dieter, Dipl.-Ing. (FH)

(56) Entgegenhaltungen:
- DE-A- 2 623 145
- DE-C- 869 888

## Beschreibung

Die Erfindung betrifft eine Montageplatte mit wenigstens einer Öffnung und einer in der Öffnung schwimmend gelagerten Steckkupplung der im Oberbegriff des Anspruchs 1 näher bezeichneten Ausführung. Solche Anordnungen werden vorzugsweise in Einrichtungen der Nachrichtentechnik verwendet.

Derartige Einrichtungen sind beispielsweise unter der Bezeichnung "Bauweise 7 R" bei der Deutschen Bundespost standardisiert. Wie aus der DE-OS 35 27 914 als bekannt entnehmbar ist, sind an Stützen oder Holmen eines Gestells, das zur Aufnahme von Geräteeinsätzen ausgebildet ist, im erforderlichen Abstand übereinander Einsatzaufnahmen befestigt. Die Einsatzaufnahmen sind mit Führungsschienen zum Einschieben von Geräteeinsätzen und mit Steckkupplungen ausgerüstet, welche mit komplementären Steckkupplungen der eingeschobenen Geräteeinsätze zusammenwirken.

Die Steckkupplungen jeder Einsatzaufnahme sind üblicherweise schwimmend in Bohrungen einer beispielsweise als Blechschiene mit U-förmigem Querschnitt ausgebildeten Montageplatte befestigt, die ihrerseits z.B. an einen Kabelhalter der Einsatzaufnahme geschraubt ist. Steckerteil und Buchsenteil solcher Steckkupplungen sind beispielsweise für den Anschluß von Koaxialkabeln oder zunehmend auch für den Anschluß von Lichtwellenleitern ausgebildet.

Eine Besonderheit der Bauweise 7 R ist, daß die Bauhöhe der Geräteeinsätze üblicherweise ein Mehrfaches der Breite oder ihrer Tiefe beträgt und daher eine erhöhte Verkantungsgefahr beim Einschieben in die Einsatzaufnahmen besteht. Achsparallele Abweichungen der Steckkupplungen voneinander werden von der schwimmenden Befestigung ausgeglichen. Es ist jedoch kein Ausgleich möglich, wenn die Steckkupplung durch eine Kippbewegung des Geräteeinsatzes um die untere Vorderkante eine von der Einschubsachse abweichende Schieflage hat und daher eine Dejustierung verursachen kann. Bei Steckkupplungen für Lichtwellenleiter steigt aber die optische Dämpfung der Verbindung sprunghaft an, wenn die Steckachsen der zu verbindenden Kupplungen nicht exakt fluchten.

Der Erfindung liegt die Aufgabe zugrunde, die schiwmmende Befestigung einer Steckkupplung gemäß Oberbegriff des Anspruchs 1 zu verbessern, so daß auch eine axiale Ausrichtung auf eine komplementäre Steckkupplung möglich ist, deren Steckachse von der Einschubrichtung abweicht. Diese Aufgabe wird erfindungsgemäß durch die im kennzeichnenden Teil dieses Anspruchs angegebenen konstruktiven Maßnahmen gelöst. Vorteilhafte Ausbildungen sind den Unteransprüchen zu entnehmen.

Die Erfindung wird anhand eines Ausführungsbeispieles näher beschrieben, das in einer Zeichnung dargestellt ist. Die Zeichnung zeigt den Ausschnitt einer teilweise schematisch dargestellten Steckerkupplung, die schwimmend an einer Montageplatte befestigt ist, in einer Seitenansicht und teilweise geschnitten.

In der Zeichnung ist die Steckkupplung allgemein mit 1 bezeichnet. Es kann sich um eine beliebige Ausführung für Drahtanschlüsse oder wie das dargestellte Beispiel zeigt, um eine Einschubkupplung gemäß DIN 47 257 für die Verbindung von Lichtwellenleitern handeln. Die als Steckerteil oder als Buchsenteil ausgebildete Steckkupplung 1 weist ein Gehäuse 2 mit einem Bund 3 auf, an den sich rückseitig ein im Durchmesser reduzierter Ansatz 4 und ein im Durchmesser nochmals abgestufter Gewindeschaft 5 anschließt. Selbstverständlich kann der Ansatz 4 auch mittels einer kurzen Distanzhülse gebildet werden, die über den Gewindeschaft 5 geschoben wird, falls dieser sich bis zum Bund 3 erstreckt oder die Montageplatte dicker als der Ansatz (4) lang ist.

Zur schwimmenden Befestigung an der Montageplatte 6 wird die Steckkupplung 1 von der äußeren Plattenseite 7 her mit dem Gewindeschaft 5 bis zum Anschlag des Gehäuses 2 durch eine Öffnung 8 gesteckt und auf der rückwärtigen Plattenseite 9 eine Mutter 10 gegen den Ansatz 4 geschraubt. Je nach Fangbereich der Steckkupplung 1, weist die Öffnung 8 in bezug auf den Ansatz 4 einen mehr oder weniger vergrößerten Durchmesser auf, so daß die Steckkupplung von der Mittelachse 11 der Öffnung 8 her einen ausreichenden Bewegungsspielraum in radialer Richtung hat.

In Höhe der Mittelachse 11 weist die Montageplatte 6 eine der Länge des Ansatzes 4 der Steckkupplung 1 entsprechende Materialdicke auf, wodurch Spielraum in axialer Richtung vermieden wird. Damit sich die Steckkupplung 1 auch auf eine komplementäre Einschubkupplung ausrichten kann, die beispielsweise durch Verkanten des Geräteeinsatzes an dem sie befestigt ist, eine spitzwinklige Lage zur Einschubachse einnimmt, ist vorgesehen, daß die Materialdicke der Montageplatte 6 von einer die Mittelachse 11 der Öffnung 8 quer schneidenden Linie ausgehend in entgegengesetzten Richtungen gleichmäßig abnimmt. Die Materialverjüngung setzt sich in beiden Richtungen mindestens soweit fort, wie eine Anlage des Gehäuses 2 möglich ist. Die symmetrische Materialabnahme bewirkt, daß bei einer die Mittelachse 11 in Einbaulage z.B. horizontal schneidenden Linie die gekippte Steckkupplung 1 je nach Auslenkung entweder mit der oberen Gehäusehälfte an der äußeren Plattenseite 7 und mit der unteren Hälfte der Mutter 10 an der rückwärtigen Plattenseite 9 zur Anlage kommt oder umgekehrt.

Das beschriebene Ausführungsbeispiel der schwimmenden Befestigung von Steckkupplungen ist insbesondere für die Verwendung in den eingangs erwähnten Einsatzaufnahmen von Einrichtungen der Nachrichtentechnik geeignet. Die Montageplatte 6 ist hier in besonders vorteilhafter Weise Bestandteil eines einstückig aus Kunststoff, z.B. einem glasfaserverstärkten Thermoplast, gespritzten Halterahmens, bei dem das Maß der Abweichung der äußeren und rückwärtigen Plattenseite 7, 9 von einer die Mittelachse 11 der Öffnung 8 rechtwinklig schneidenden Ebene jeweils 1° beträgt. Kunststoff bietet den Vorzug, daß daraus gespritzte Teile mit engen Toleranzen sehr wirtschaftlich gefertigt werden können.

## Patentansprüche

1. Schwimmende Befestigung einer ein Gehäuse (2) aufweisenden Steckkupplung (1) an einer Montageplatte (6), die eine Öffnung (8) enthält, durch welche die Steckkupplung (1) deren Gehäuse (2) rückseitig einen im Durchmesser reduzierten Ansatz (4) und einen im Durchmesser nochmals abgestuften Gewindeschaft (5) hat, von einer Plattenseite (7) mit dem Gewindeschaft (5) bis zum Anschlag des Gehäuses (2) an der Montageplatte (6) gesteckt und auf der anderen Plattenseite (9) mittels einer gegen den Ansatz (4) der Steckkupplung (1) geschraubten Mutter (10) mit radialem Bewegungsspielraum in der Öffnung (8) befestigt ist, vorzugsweise zur Verwendung in Einrichtungen der Nachrichtentechnik,
**dadurch gekennzeichnet,**
daß die Montageplatte (6) in Höhe der Mittelachse (11) der Öffnung (8) eine der Länge des Ansatzes (4) der Steckkupplung (1) entsprechende Materialdicke aufweist, die von einer die Mittelachse (11) der Öffnung (8) quer schneidenden Linie ausgehend in entgegengesetzten Richtungen abnimmt.

2. Schwimmende Befestigung nach Anspruch 1, dadurch gekennzeichnet, daß die Materialdicke der Montageplatte (6) gleichmäßig abnimmt und die Dickenabnahme sich mindestens soweit erstreckt, wie eine Anlage des Gehäuses (2) an der äußeren Plattenseite (7) möglich ist.

3. Schwimmende Befestigung nach Anspruch 1 und 2, dadurch gekennzeichnet, daß die Linie, von welcher aus die Materialdicke der Montageplatte (6) abnimmt, in Einbaulage der Montageplatte horizontal verläuft.

4. Schwimmende Befestigung nach Anspruch 1 bis 3, dadurch gekennzeichnet, daß die Montageplatte (6) aus einem gespritzten Kunststoffteil besteht.

5. Schwimmende Befestigung nach Anspruch 1, dadurch gekennzeichnet, daß der Ansatz (4) der Steckkupplung (1) von einer über den Gewindeschaft (5) geschobenen Distanzhülse gebildet ist.

## Claims

1. A float mounting of a connector (1) in a mounting plate (6), the connector (1) having a housing (2) and the mounting plate (6) containing an opening (8) through which the connector (1), whose housing (2) has at the rear an extension (4) of reduced diameter and a threaded shank (5) further reduced in diameter, is inserted from one side (7) of the plate until the housing (2) strikes against the mounting plate (6), the connector (1) being mounted in the opening (8) on the other side (9) of the plate with radial play by means of a nut (10) screwed against an extension (4) of the connector (1), preferably for use in communications equipment,
**characterized in** that at the central axis (11) of the opening (8), the mounting plate (6) has a material thickness which is equal to the length of the extension (4) of the connector (1) and which decreases in opposite directions symmetrically with respect to a line intersecting said central axis (11) at right angles.

2. A float mounting as claimed in claim 1, characterized in that the material thickness of the mounting plate (6) decreases uniformly, and that the decrease in thickness extends at least to the point where the housing (2) can strike against the outer side (7) of the plate.

3. A float mounting as claimed in claims 1 and 2, characterized in that in the mounting position of the mounting plate (6), the line from which the material thickness of the mounting plate decreases is horizontal.

4. A float mounting as claimed in claims 1 to 3, characterized in that the mounting plate (6) is an injection-molded plastic part.

5. A float mounting as claimed in claim 1, characterized in that the extension (4) of the connector (1) is formed by a distance sleeve slipped over the threaded shank (5).

## Revendications

1. Fixation flottante d'un coupleur enfichable (1), présentant un boîtier (2), sur une plaque de montage (6) qui contient une ouverture (8) par laquelle le coupleur enfichable (1), dont le boîtier (2) présente, à l'arrière, un prolongement (4) de diamètre régulier et une tige filetée (5) à nouveau étagée en diamètre, est, d'un côté (7) de la plaque, enfilé par sa tige filetée, (5), jusqu'à une butée du boîtier (2) contre la plaque de montage (6) et, de l'autre côté (9) de la plaque, est fixé, avec un jeu permettant un mouvement radial, dans l'ouverture (8), au moyen d'un écrou (10) vissé contre le prolongement (4) du coupleur enfichable (1), de préférence pour emploi dans les dispositifs de la technique des télécommunications, fixation caractérisée par le fait qu'au niveau de l'axe médian (11) de l'ouverture (8), la plaque de montage (6) présente une épaisseur de matériau qui correspond à la longueur du prolongement (4) du coupleur enfichable (1) et qui, partant d'une ligne qui intersecte perpendiculairement l'axe médian (11) de l'ouverture (8), va en diminuant dans les directions opposées.

2. Fixation flottante selon la revendication 1, caractérisée par le fait que l'épaisseur du matériau de la plaque de montage (6) diminue régulièrement et que cette diminution en épaisseur s'étend au moins aussi loin qu'est possible un appui du boîtier (2) contre la face extérieure (7) de la plaque.

3. Fixation flottante selon les revendications 1 et 2, caractérisée par le fait que la ligne à partir de laquelle l'épaisseur du matériau de la plaque de montage (6) va en diminuant est orientée horizontalement dans la position de montage de la plaque de montage.

4. Fixation flottante selon les revendications 1 à 3, caractérisée par le fait que la plaque de montage (6) est constituée d'une pièce de plastique injectée.

5. Fixation flottante selon la revendication 1, caractérisée par le fait que le prolongement (4) du coupleur enfichable (1) est formé par une douille d'écartement enfilée par dessus la tige filetée (5).
